# EUROPÄISCHE PATENTSCHRIFT

(11) **EP 4 051 472 B1**
(45) Veröffentlichungstag und Bekanntmachung des Hinweises auf die Patenterteilung: **27.12.2023**
(21) Anmeldenummer: 20796835.5
(22) Anmeldetag: 30.10.2020
(51) Int. Cl.: B28B 7/08, B28B 7/24

(54) **SCHALUNGSEINRICHTUNG**
FORMWORK DEVICE
DISPOSITIF DE COFFRAGE

(30) Priorität: 31.10.2019 EP 19206423
(43) Veröffentlichungstag der Anmeldung: 07.09.2022
(73) Patentinhaber: Umdasch Group NewCon GmbH, 3300 Amstetten (AT)
(72) Erfinder: HEUBÖCK, Christian, 3300 Amstetten (AT); LEUTGEB, Richard Markus, 3300 Amstetten (AT)
(74) Vertreter: SONN Patentanwälte GmbH & Co KG
(86) Internationale Anmeldenummer: PCT/EP2020/080487
(87) Internationale Veröffentlichungsnummer: WO 2021/084057

(56) Entgegenhaltungen:
- DE-A1-102017 204 413
- DE-C- 218 127
- US-A- 5 766 653

## Beschreibung

Die Erfindung betrifft eine Schalungseinrichtung nach dem Oberbegriff von Anspruch 1.

Weiters betrifft die Erfindung eine Batterieschalung, die zwei Schottwände und eine zwischen den Schottwänden anordenbare Schalungseinrichtung aufweist.

Schließlich betrifft die Erfindung ein Verfahren zum Herstellen eines Betonfertigteils, sowie ein Verfahren zum Vorbereiten des Herstellens eines Betonfertigteils.

Die DE 10 2017 204413 A1 beschreibt eine Schalungseinrichtung laut dem Oberbegriff des Anspruchs 1, mehr insbesondere beschreibt sie eine Schmetterlingsschalung, bei welcher ein Aufspreizen durch Rollen in Verbindung mit einer Hebeeinrichtung möglich ist.

Die US 5 766 653 A offenbart eine Vorrichtung zum Formen von Tonfiguren. Die DE 218 127 C zeigt eine Formvorrichtung zur Herstellung von Balken und Trägern aus Zementbeton.

Bei der Serienfertigung von Betonfertigteilen kommen häufig Batterieschalungen zum Einsatz. Insbesondere bei der Herstellung von Gebäuden in Plattenbauweise werden häufig Betonfertigteile verwendet. Diese Betonfertigteile können schnell und günstig in Batterieschalungen hergestellt werden. Die WO 2016/184947 A1 zeigt eine Batterieschalung mit einer Trageinrichtung, in die von oben Schalungseinrichtungen eingehängt werden. Diese Schalungseinrichtungen weisen jeweils zwei Schalungsplatten auf, die an einer Längsseite gelenkig miteinander verbunden sind, um von einem aufgefalteten Zustand in einen gefalteten Zustand überführt zu werden. Jede Schalungsplatte weist eine Schalungsvorderseite zum Anbringen von Schalelementen und eine Schalungsrückseite auf, wobei im gefalteten Zustand der Schalungseinrichtung die Schalungsrückseiten der Schalungsplatten zueinander gewandt sind. Die Schalungseinrichtungen werden auf einem Untergrund im aufgefalteten Zustand bestückt, wobei an den nach oben zeigenden Schalungsvorderseiten der horizontal ausgerichteten Schalungsplatten Schalelemente angebracht werden. Danach werden die Schalungseinrichtungen mithilfe einer Hebeeinrichtung angehoben, wobei die Schalungsrückseiten der Schalungsplatten zusammenklappen. Die Schalungsplatten werden derart zwischen zwei Schottwänden positioniert, dass sich zwischen den Schalungsvorderseiten, den Schalelementen und den Schottwänden Hohlräume bilden, die mit Beton gefüllt werden.

Beim Stand der Technik können die Betonfertigteile einerseits innerhalb der Batterieschalung ausgehärtet werden. Nachteilig dabei ist, dass die gesamte Batterieschalung bis zur Aushärtung des Betons in Verwendung ist und nicht für das Gießen weiterer Betonfertigteile verwendet werden kann.

Um die Batterieschalung rascher einsatzbereit zu machen, wäre es wünschenswert, die Betonfertigteile an der Schalungseinrichtung außerhalb der Batterieschalung trocknen zu lassen. Die Schwierigkeit besteht jedoch darin, eine stabile Trocknungsposition zu finden, welche zudem das Wegheben der Betonfertigteile von der Schalungseinrichtung erleichtert. Weiters wäre es wünschenswert, das Überführen der Schalungselemente in den aufgefalteten (liegenden) Zustand zu erleichtern.

Die Aufgabe der vorliegenden Erfindung besteht darin, zumindest einzelne Nachteile des Standes der Technik zu lindern bzw. zu beheben. Die Erfindung setzt sich insbesondere zum Ziel, eine raschere Wiederverwendung der Batterieschalung zu ermöglichen und das Entfernen der Betonfertigteile zu vereinfachen. Ein weiteres Ziel kann darin bestehen, das Überführen der Schalungselemente in den liegenden Zustand für die Bestückung mit Begrenzungselementen für Türen, Fenster usw. zu erleichtern.

Diese Aufgabe wird durch eine Schalungseinrichtung mit den Merkmalen von Anspruch 1, eine Batterieschalung mit den Merkmalen von Anspruch 10, ein Verfahren zum Herstellen eines Betonfertigteils mit den Merkmalen von Anspruch 11 und ein Verfahren zum Vorbereiten des Herstellens eines Betonfertigteils mit den Merkmalen von Anspruch 12 gelöst.

Demnach weist die Schalungseinrichtung eine Spreizvorrichtung zum Auseinanderspreizen von den ersten Endbereichen gegenüberliegenden zweiten Endbereichen der Schalungselemente ausgehend vom stehenden Zustand der Schalungselemente auf.

Diese Schalungseinrichtung kann insbesondere bei einer Batterieschalung mit zwei Schottwänden eingesetzt werden.

Die zwei vorzugsweise rechteckigen Schalungselemente sind jeweils an einem ersten Endbereich, insbesondere an einer ihrer Längsseiten, verschwenkbar verbunden. Zu diesem Zweck kann eine Gelenkverbindung zwischen den ersten Endbereichen der Schalungselemente vorgesehen sein. Dadurch sind die beiden Schalungselemente von einem stehenden Zustand, in dem die Schalungselemente vorzugsweise im Wesentlichen vertikal ausgerichtet sind, in einen liegenden Zustand, in dem die Schalungselemente vorzugsweise im Wesentlichen horizontal ausgerichtet sind, überführbar. Im stehenden Zustand bilden die ersten Endbereiche die oberen Enden der Schalungselemente und die zweiten Endbereiche die unteren Enden der Schalungselemente.

Zum Herstellen eines Bauelements, insbesondere eines Betonfertigteils, können die Schalungselemente im stehenden Zustand zwischen den zwei Schottwänden der Batterieschalung angeordnet werden. Dabei befinden sich die Schalungselemente in dem zusammengeklappten (d.h. im Wesentlichen parallel nebeneinander stehenden) Zustand, wobei die Schalungsvorderseiten nach außen zeigen und die Schalungsrückseiten einander zugewandt sind. Die zwei Schalungsvorderseiten begrenzen Hohlräume, in welche Beton gegossen werden kann. Der liegende Zustand der Schalungselemente kann hingegen dazu genutzt werden, Schalelemente, also insbesondere Begrenzungselemente für Tür- und/oder Fensterausschnitte in dem Bauelement, an den Schalungsvorderseiten der Schalungselemente anzubringen.

Die erfindungsgemäße Spreizvorrichtung an den zweiten Endbereichen der Schalungselemente kann vorteilhafterweise je nach Ausführung unterschiedliche Funktionen erfüllen.

Nach dem Gießen der Betonfertigteile in den Hohlräumen kann die Schalungseinrichtung zusammen mit zumindest einem Bauelement an einer Schalungsvorderseite, insbesondere zwei Bauelementen an den beiden Schalungsvorderseiten, aus dem Innenraum der Batterieschalung entfernt, insbesondere mit einer Hebeeinrichtung herausgehoben, werden. Die Betonfertigteile befinden sich dabei in einem ausgehärteten, aber noch nicht vollständig getrockneten Zustand, welcher es erlaubt, dass das Bauelement ohne Gegendruck durch die Schottwände (oder andere Schalungseinrichtungen) an der jeweiligen Schalungsvorderseite gehalten ist. Zum weiteren Trocknen des Bauelements kann die Schalungseinrichtung in einer Trocknungsstellung mit auseinandergespreizten zweiten Endbereichen der Schalungselemente außerhalb des Zwischenraums der Batterieschalung angeordnet werden. Zu diesem Zweck greift die Spreizvorrichtung zumindest während des Abstellens der Schalungseinrichtung mit dem zu trocknenden Bauelement auf dem Untergrund an den zweiten Endbereichen - gegenüberliegend der verschwenkbaren Verbindung zwischen den Schalungselementen - an. Mithilfe der Spreizvorrichtung werden die zweiten Endbereiche der Schalungselemente auseinandergespreizt, sodass die zwei Schalungselemente in der Trocknungsstellung in Seitenansicht gesehen eine umgekehrte V-Form bilden. Bei der Trocknungsstellung handelt es sich um eine stabile Zwischenstellung zwischen dem stehenden und dem liegenden Zustand der Schalungselemente. Somit kann die Schalungseinrichtung in der stabilen und platzsparenden Trocknungsstellung außerhalb des Innenraums der Batterieschalung angeordnet werden, um die Bauelemente zu trocknen. Der Innenraum der Batterieschalung kann währenddessen bereits für die Herstellung weiterer Bauelemente genutzt werden. In der Trocknungsstellung bewirkt die Spreizvorrichtung, dass die zweiten Endbereiche der Schalungselemente gegen ein Zusammenklappen in den stehenden Zustand und/oder ein Auseinanderklappen in den liegenden Zustand gesichert ist. Somit treibt die Spreizvorrichtung zunächst die zweiten Endbereiche der Schalungselemente auseinander und hält dann die Schalungselemente in der Trocknungsstellung. Bevorzugt ist die Trocknungsstellung bezogen auf den Schwenkwinkel näher, insbesondere um ein Mehrfaches näher, an dem stehenden Zustand als an dem liegenden Zustand der Schalungselemente. Diese Ausführung hat insbesondere auch den Vorteil, dass das Wegheben des Bauelements von der Schalungseinrichtung nach dem Trocknen wesentlich erleichtert wird, weil das Bauelement nur geringen Lasten ausgesetzt wird und überdies ein nachteiliges Taumeln des Bauelements vermieden wird.

In einer weiteren Ausführung kann die Spreizvorrichtung zudem dazu genutzt werden, das Überführen der Schalungselemente vom stehenden Zustand in Richtung des liegenden Zustands zu bewerkstelligen. Vorteilhafterweise kann ein manuelles Auseinanderklappen der Schalungselemente vermieden werden.

Für die Zwecke dieser Offenbarung beziehen sich die Orts- und Richtungsangaben, wie "oben", "unten", "horizontal", "vertikal", auf eine bestimmungsgemäße Betriebsstellung der Schalungseinrichtung und der Batteriestellung auf einem horizontalen Untergrund.

Das erfindungsgemäße Verfahren zum Herstellen eines Betonfertigteils weist zumindest die folgenden Schritte auf:
Vorsehen einer Batterieschalung,
Anordnen der Schalungselemente in einer Betonierposition in einem Innenraum zwischen den zwei Schottwänden,
Gießen des Betonfertigteils in dem Innenraum,
Entfernen der Schalungselemente mit dem Betonfertigteil aus dem Innenraum der Batterieschalung,
Verbinden der Spreizvorrichtung mit den zweiten Endbereichen der Schalungselemente, und
Anordnen der Schalungselemente mit dem Betonfertigteil und der Spreizvorrichtung an den zweiten Endbereichen der Schalungselemente in einer Trocknungsposition auf einem Untergrund außerhalb des Innenraums der Batterieschalung, wobei die zweiten Endbereiche der Schalungselemente durch die Spreizvorrichtung auseinandergespreizt werden.

Bei diesem Verfahren werden daher die Schalungselemente mit Hilfe der Spreizvorrichtung in der Trocknungsposition mit auseinandergespreizten zweiten Endbereichen angeordnet. Die Spreizvorrichtung verbindet die zweiten Endbereiche der Schalungselemente derart miteinander, dass die zweiten Endbereiche vom stehenden Zustand in die Trocknungsposition, aber nicht darüber hinaus weiter in Richtung des liegenden Zustands, überführt werden, um in einer stabilen Dreiecks-Anordnung auf einem ebenen Untergrund abgestellt werden zu können. Bevorzugt wird die Spreizvorrichtung lösbar an den zweiten Endbereichen der Schalungselemente angebracht, bevor die Schalungselemente mit der Spreizvorrichtung auf dem Untergrund abgestellt werden. Somit kann der Kontakt der Spreizvorrichtung an den zweiten Endbereichen der Schalungselemente mit dem Untergrund dazu genutzt werden, die Absenkbewegung der Schalungseinrichtung in das Auseinanderspreizen der zweiten Endbereiche der Schalungselemente umzuwandeln. Im abgestellten Zustand der Schalungseinrichtung (d.h. ohne Unterstützung durch eine Hebeeinrichtung von oben) befinden sich die Schalungselemente in der Trocknungsposition, in welcher die Schalungselemente in einem definierten Winkel zueinander angeordnet sind.

Das Verfahren zum Vorbereiten des Herstellens eines Betonfertigteils weist zumindest die folgenden Schritte auf:
Vorsehen einer Schalungseinrichtung,
Anordnen der Schalungselemente im stehenden Zustand oberhalb eines Untergrunds,
Anordnen der Spreizvorrichtung auf dem Untergrund,
Absenken der Schalungselemente auf die Spreizvorrichtung auf dem Untergrund,
Auseinanderspreizen der zweiten Endbereiche der Schalungselemente mittels der Spreizvorrichtung.

Bei diesem Verfahren wird die Spreizvorrichtung zum Überführen der Schalungselemente vom stehenden Zustand in Richtung des liegenden Zustands genutzt. Vorzugsweise werden die Schalungselemente, insbesondere mit Hilfe einer Hebeeinrichtung, beispielsweise eines Krans, oberhalb des Untergrunds angeordnet. Die Spreizvorrichtung befindet sich währenddessen auf dem Untergrund. Durch Absenken der Schalungselemente auf die Spreizvorrichtung wird die Spreizvorrichtung derart betätigt, dass die zweiten Endbereiche der Schalungselemente vom stehenden Zustand in Richtung des liegenden Zustands überführt werden. Je nach Ausführung der Spreizvorrichtung kann diese das Auseinanderklappen der Schalungselemente zumindest teilweise bewirken. Weiters kann die Spreizvorrichtung auch beim Einklappen der Schalungselemente, d.h. beim Überführen vom liegenden in den stehenden Zustand, verwendet werden.

Es ist günstig, dass die Spreizvorrichtung eine jeweils an den zweiten Endbereichen der Schalungselemente angreifende Kraftumlenkeinrichtung aufweist, welche eine Absenkung der Schalungselemente in das Auseinanderspreizen der zweiten Endbereiche der Schalungselemente umwandelt. Durch den Kontakt der Spreizvorrichtung an den zweiten Endbereichen mit dem Untergrund oder durch das Absenken der Schalungselemente auf die zuvor am Untergrund abgestellte Spreizvorrichtung kann die Absenkbewegung, d.h. die vertikale Abwärtsbewegung, der Schalungselemente ein Auseinanderspreizen der zweiten Endbereiche der Schalungselemente bewirken. Dadurch kann die durch die vertikale Abwärtsbewegung freiwerdende Energie zum Auseinanderspreizen der zweiten Endbereiche der Schalungselemente genutzt werden.

Gemäß einer bevorzugten Ausführungsform weist die Kraftumlenkeinrichtung zwei Hebelelemente auf, welche über ein Schwenklager mit einer beim Auseinanderspreizen der Schalungselemente vorzugsweise im Wesentlichen stationären Schwenkachse miteinander verbunden sind. Mithilfe der zwei Hebelelemente können die zweiten Endbereiche der Schalungselemente besonders einfach auseinandergespreizt werden. Das Auftreffen der an den zweiten Endbereichen angebrachten Spreizvorrichtung auf den Untergrund oder das Absenken der Schalungselemente auf die am Untergrund befindliche Spreizvorrichtung wird in eine Verschwenkung der Hebelelemente umgewandelt, welche das Auseinanderspreizen der zweiten Endbereiche der Schalungselemente bewirkt. Bevorzugt sind die zwei Hebelelemente mittels einer Schwenkachse auf Seite des Untergrunds verschwenkbar miteinander verbunden.

Die Spreizvorrichtung, insbesondere ihre Hebelelemente, kann aus verschiedenen Materialien gefertigt sein. Bevorzugt ist eine Ausführung aus Metall, Kunststoff, insbesondere faserverstärktem Kunststoff, oder einer Verbindung daraus.

Gemäß einer besonders bevorzugten Ausführungsform sind zwei Spreizvorrichtungen zum Angreifen an den seitlichen Rändern an den zweiten Endbereichen der Schalungselemente vorgesehen. Vorteilhafterweise greifen die beiden Spreizvorrichtungen an zwei gegenüberliegenden Seiten der seitlichen Ränder an den zweiten Endbereichen der Schalungselemente an. Somit kann ein gleichmäßiges Aufspreizen der Schalungselemente über die gesamte Länge der Schalungseinrichtung (d.h. ihre Erstreckung entlang der verschwenkbaren Verbindung) sichergestellt werden.

Gemäß einer besonders bevorzugten Ausführungsform sind die Hebelelemente im auseinander gespreizten Zustand der zweiten Endbereiche der Schalungselemente im Wesentlichen horizontal angeordnet. Vorzugsweise sind die zwei Hebelelemente im Ruhezustand, d.h. vor dem Auseinanderspreizen der zwei Endbereiche, in einer V-förmigen Position angeordnet. Beim Auseinanderspreizen der Schalungselemente werden die Hebelelemente von dem Ruhezustand, in dem sie an den zweiten Endbereichen der Schalungselemente im stehenden Zustand angreifen, in die horizontale Position überführt, in der die zweiten Endbereiche der Schalungselemente auseinandergespreizt sind und die beiden Hebelelemente einen Winkel von im Wesentlichen 180° einschließen. Dabei verschwenken die zwei Hebelelemente in entgegengesetzte Richtungen um die Schwenkachse. In einer Seitenansicht weisen die beiden Schalungselemente bei auseinandergespreizten zweiten Endabschnitten zusammen mit den horizontal ausgerichteten Hebelelementen die Form eines gleichschenkeligen Dreiecks auf, wobei die horizontal ausgerichteten Hebelelemente die Basis und die Schalungselemente die Schenkel bilden.

Um die Spreizvorrichtung mit den Schalungselementen zu verbinden, ist es günstig, wenn die Schalungselemente an den zweiten Endbereichen jeweils ein Verbindungselement zur vorzugsweise lösbaren Verbindung mit der Spreizvorrichtung aufweisen.

In einer bevorzugten Ausführungsform sind als Verbindungselemente zwei Verbindungslaschen vorgesehen, welche verschwenkbar mit den Hebelelementen verbunden sind. Dadurch bilden jeweils ein Hebelelement und eine Verbindungslasche einen Kniehebel.

Gemäß einer bevorzugten Ausführungsform sind die Hebelelemente und die Verbindungselemente über Riegelverbindungen, insbesondere mit Bolzen und Bolzenaufnahmen, miteinander verbindbar bzw. miteinander verbunden. Dadurch können die Hebelelemente und die Verbindungselemente auf einfache Weise lösbar miteinander verbunden werden. Bevorzugt wird ein Bolzen in eine entsprechende Bolzenaufnahmen gesteckt.

Um die Schalungselemente mithilfe der Schwerkraft und des Untergrunds aufzuspreizen, ist es günstig, wenn das Schwenklager eine vorzugsweise im Wesentlichen horizontale Auflagefläche zur Auflage am Untergrund beim Absenken der Schalungselemente mit der daran angebrachten Spreizvorrichtung aufweist. Somit werden die Hebelelemente durch den Kontakt mit dem Untergrund auseinander geschwenkt und so die zweiten Endbereiche der Schalungselemente auseinandergespreizt.

Gemäß einer weiteren bevorzugten Ausführungsform weisen die Hebelelemente Aufnahmemulden zur Aufnahme entsprechender Führungselemente, insbesondere Führungsbolzen, an den zweiten Endbereichen der Schalungselemente auf. Dadurch können Schalungselemente gegenüber der Spreizvorrichtung genau ausgerichtet werden. Diese Ausführung eignet sich insbesondere dann, wenn die Spreizvorrichtung zunächst getrennt, d.h. in einem Abstand von den Schalungselementen am Untergrund angeordnet wird und die Schalungselemente dann auf die Spreizvorrichtung abgesenkt wird, um die zweiten Endbereiche mittels der Spreizvorrichtung voneinander zu entfernen.

Gemäß einer bevorzugten Ausführungsform ist eine Spannvorrichtung, insbesondere eine Feder, zum Vorspannen der Hebelelemente in Richtung einer Ruheposition der Hebelelemente vor dem Auseinanderspreizen der zweiten Endbereiche der Schalungselemente vorgesehen. Somit wird die Feder beim Verschwenken der Hebelelemente durch das Auseinanderspreizen der zweiten Endbereiche gespannt. Dabei sind die Hebelelemente in der vertikalen Position entspannt und können die Schalungselemente im stehenden Zustand aufnehmen. Beim Auseinanderspreizen der zweiten Endbereiche der Schalungselemente werden die Hebelelemente in die horizontale Position entgegen einer Federkraft der Feder übergeführt, sodass die freiwerdende Energie der Absenkbewegung der Schalungselemente von der Feder aufgenommen wird, um diese zu spannen. Durch das Eigengewicht der Schalungselemente sinken diese in Richtung des Untergrunds ab und bewegen entgegen der Federkraft die in einem Drehpunkt drehbar gelagerten Hebelelemente auseinander, wodurch die von der Spreizvorrichtung aufgenommenen zweiten Endbereiche der Schalungselemente auseinandergespreizt werden. Das Anheben der Schalungselemente wird durch die Federkraft unterstützt.

Gemäß einer weiteren bevorzugten Ausführungsform ist eine lösbare Sperrvorrichtung zum Sperren der Verschwenkung der Hebelelemente in ihrer Ruheposition vorgesehen. Dadurch wird ein Bewegen der Hebelelemente vor der Anordnung von Schalungselemente an der Spreizvorrichtung verhindert.

Um die Schalungselemente im liegenden Zustand, d.h. vorzugsweise im Wesentlichen horizontal, auszurichten, ist es günstig, wenn eine Öffnungseinrichtung zum Überführen der Schalungselemente von dem auseinander gespreizten Zustand der zweiten Endbereiche in den liegenden Zustand der Schalungselemente vorgesehen ist. Dadurch können nach dem Trocknen und dem Abnehmen der Betonfertigteile von den Schalungselementen die Schalungselemente in den liegenden Zustand übergeführt werden, um diese zu reinigen und neu mit Schalelementen, wie Begrenzungselementen für Fenster und/oder Türen, zu bestücken.

Weiters ist es günstig, wenn die Öffnungseinrichtung zumindest eine Führungsbahn zum Führen von Stützelementen, insbesondere Stützrollen, an den zweiten Endbereichen der Schalungselemente aufweist. Dabei werden die Schalungselemente vom auseinander gespreizten Zustand der zweiten Endbereiche mittels der Öffnungseinrichtung in den liegenden Zustand der Schalungselemente bewegt. Danach können die Schalungselemente mit Schalelementen bestückt werden. Diese Ausführung ist insbesondere in Verbindung mit den Hebelelementen der Spreizvorrichtung günstig, weil so vergleichsweise kurze Hebelelemente verwendet werden können.

Zur besseren Führung der Schalungselemente ist es günstig, wenn die zumindest eine Führungsbahn zumindest einen abfallenden Übernahmeabschnitt zur Übernahme der Stützelemente, insbesondere Stützrollen, aufweist. Dadurch können die Schalungselemente von dem stehenden in den liegenden Zustand kontrolliert geführt werden.

Gemäß einer besonders bevorzugten Ausführungsform weist die Sperrvorrichtung einen Haken und eine korrespondierende Aufnahmevorrichtung zur Aufnahme des Hakens auf, wobei der Haken an einem der zwei Hebelelementen angeordnet ist und die Aufnahmevorrichtung an dem anderen der zwei Hebelelementen angeordnet ist. Dadurch kann eine Verriegelung der Hebelelemente einfach erzielt werden. Durch das Lösen des Hakens von der korrespondierenden Aufnahmevorrichtung können die Hebelelemente gegeneinander bewegt werden. Vorteilhafterweise wird bei Anordnung der zwei Schalungselemente an der Spreizvorrichtung der Haken automatisch von der korrespondieren Aufnahmevorrichtung gelöst, sodass mithilfe der Hebelvorrichtungen die zweiten Endbereiche der Schalungselemente auseinandergespreizt werden können.

Die Erfindung wird nachstehend anhand in den Zeichnungen gezeigten, nicht einschränkenden Ausführungsbeispielen weiter erläutert.
Fig. 1 zeigt schematisch eine Batterieschalung mit Schalungseinrichtungen;
Fig. 2 zeigt schematisch eine erfindungsgemäße Schalungseinrichtung mit zwei Schalungselementen in verschiedenen Stellungen beim Abstellen auf einem Untergrund zum Trocknen von Bauelementen an den Schalungselementen, wobei die Schalungseinrichtung links im vom Untergrund abgehobenen Zustand, in der Mitte mit einer Spreizvorrichtung an den unteren Endbereichen und rechts beim Kontaktieren des Untergrunds dargestellt ist;
Fig. 3 zeigt schematisch die Schalungseinrichtung gemäß Fig. 3 bei der Überführung der zwei Schalungselemente von dem stehenden in einen auseinandergespreizten Zustand;
Fig. 4 zeigt schematisch die Schalungseinrichtung gemäß Fig. 3 im auseinandergespreizten Zustand;
Fig. 5 zeigt schematisch eine weitere erfindungsgemäße Spreizvorrichtung;
Fig. 6 zeigt schematisch ein Detail einer Schalungseinrichtung mit zwei Schalungselementen in einem stehenden Zustand und der Spreizvorrichtung gemäß Fig. 7;
Fig. 7 zeit schematisch ein Detail der Schalungseinrichtung gemäß Fig. 6 bei der Aufnahme der Schalungselemente in die Spreizvorrichtung;
Fig. 8 und 9 zeigen schematisch ein Detail der Schalungseinrichtung gemäß Fig. 8 bei der Überführung der zwei Schalungselemente von dem stehenden in einen liegenden Zustand;
Fig. 10 zeigt schematisch ein Detail der Schalungseinrichtung gemäß Fig. 9;
Fig. 11 zeigt schematisch die Schalungseinrichtung gemäß Fig. 8 bei der Überführung der zwei Schalungselemente von dem stehenden in den liegenden Zustand;
Fig. 12 zeigt schematisch die Schalungseinrichtung gemäß Fig. 13 im liegenden Zustand.

Fig. 1 zeigt eine schematische Darstellung einer beispielsweise aus der WO 2017/174432 bekannten Batterieschalung 1 mit Schalungseinrichtungen 2. Die Batterieschalung 1 wird zum Herstellen von nicht gezeigten Bauelementen und insbesondere von Betonfertigteilen für Gebäude verwendet. Die Batterieschalung 1 weist ein Tragegestell 3 auf mit voneinander beabstandeten Auflageabschnitten 4. Die Anzahl der Auflageabschnitte 4 in Fig. 1 ist nur als beispielhaft anzusehen, und kann den Gegebenheiten angepasst werden. Weiterhin umfasst die Batterieschalung 1 zwei Trageinrichtungen 5, in der die Schottwände 6 und die Schalungseinrichtungen 2 hängend und beweglich, d. h. in der vorliegenden Ausführungsform verschiebbar, aufgenommen sind. Die Schalungseinrichtungen 2 befinden sich dabei zwischen den Schottwänden 6. Zwischen zumindest einer Schottwand 6 und einer Schalungseinrichtung 2 wird ein mit Beton zu befüllender Hohlraum ausgebildet, wobei bevorzugt die Schalungseinrichtung 2 nicht gezeigte Schalelemente trägt, welche die Kontur des Betonfertigteils bestimmen. Die Schalelemente können zum Beispiel Türen- oder Fensterausschnitte begrenzen und dichten zudem während des Betonierens den mit Beton gefüllten Hohlraum ab. Die Schalelemente können zum Beispiel mit Magnethaltern an der Schalungseinrichtung 2 befestigt sein. Ergänzend können zudem eine nicht gezeigte Heizeinrichtung und/oder ein nicht gezeigter Rüttler an der Schalungseinrichtung 2 montiert sein. Die Schalungseinrichtung 2 wird zwischen zwei Schottwänden 6 eingesetzt und während des Betonierens mit diesen verspannt.

Die Anzahl der Trageinrichtungen 5 der Schottwände 6 und der Schalungseinrichtungen 2 ist als nur beispielhaft anzusehen und kann je nach den Gegebenheiten variiert werden. So können zum Beispiel Schalungseinrichtungen 2 zum Betonieren der Außenwände, Innenwände, des Bodens sowie des Dachs eines Hauses vorgesehen sein, so dass mit der Batterieschalung 1 gleichzeitig die Bauelemente für ein ganzes Gebäude produziert werden können. Die Schottwände 6 und die Schalungseinrichtungen 2 sind zwischen zwei Abstützeinrichtungen 7 eingespannt. Die Anzahl der Abstützeinrichtungen 7 ist ebenfalls als nur beispielhaft anzusehen, und kann den Erfordernissen entsprechend variiert werden. Zumindest eine Abstützeinrichtung 7 ist beweglich, d. h. in der vorliegenden Ausführungsform verschieblich, in den Trageinrichtungen 5 aufgenommen. Zur Stabilisierung können die Schalungseinrichtungen 2 und die Abstützeinrichtungen 7 in der Betonierstellung durch eine oder mehrere stangenförmige Verbindungseinrichtungen 8 miteinander verbunden und verspannt werden. Die Anzahl der Verbindungseinrichtungen 8 kann den Verhältnissen angepasst werden. Anstelle von stangenförmigen Verbindungseinrichtungen 8 sind auch hydraulische Verbindungseinrichtungen möglich. Die stangenförmigen Verbindungseinrichtungen 8 sind jedoch besonders robust und einfach zu handhaben. Weiterhin weist die Batterieschalung 1 eine Hebeeinrichtung 9 auf, mit der zumindest eine der Schalungseinrichtungen 2 von der abgesenkten Betonierstellung in eine angehobene Transportstellung überführbar ist, in welcher die Schalungseinrichtung 2 über eine in der Betonierstellung befindliche Schalungseinrichtung 2 in einer Richtung im Wesentlichen senkrecht zur Anheberichtung X förderbar ist. Bei der Batterieschalung 1 werden die Schalungseinrichtungen 2 von oben in die Trageinrichtungen 5 eingehängt, so dass sie im eingehängten Zustand in Betonierstellung zwischen den Auflageabschnitten 4 vom Boden beabstandet sind. Die Gestaltung der Hebeeinrichtung 9 kann den Erfordernissen angepasst werden. Falls nötig, können auch mehrere Hebeeinrichtungen 9 verwendet werden.

Die Hebeeinrichtung 9 ist auf zwei voneinander beabstandeten Führungseinrichtungen 10, die hier als Laufschienen ausgebildet sind, in einer Spannrichtung der Schalungseinrichtungen 2 bewegbar. Weiterhin sind die Führungseinrichtungen 10 über den Trageinrichtungen 5 und parallel dazu angeordnet. Um die Batterieschalungen 1 kompakter zu gestalten, sind die Schalungseinrichtungen 2 an ihrem oberen Ende an den Trageinrichtungen 5 befestigt.

An Stelle der bekannten Schalungseinrichtungen 2 der Fig. 1 können in die Batterieschalung 1 die erfindungsgemäßen Schalungseinrichtungen 2 aufgenommen werden, welche im folgenden erläutert werden.

Fig. 2 zeigt eine Schalungseinrichtung 2 zur Anordnung zwischen zwei Schottwänden 6 einer Batterieschalung 1 gemäß Fig. 1. Die Schottwände 6 können auch als weitere Schalungselemente ausgebildet sein. Die Schalungseinrichtung 2 weist zwei Schalungselemente 11 auf, die in der gezeigten Ausführungsform Schalungsplatten sind. Die Schalungselemente 11 weisen jeweils eine Schalungsvorderseite 12 zur Beaufschlagung mit Beton und eine Schalungsrückseite 13 auf, wobei die Schalungselemente 11 an ersten Endbereichen 14 verschwenkbar miteinander verbunden sind, so dass die Schalungselemente 11 von einem stehenden Zustand in einen liegenden Zustand überführbar sind. Die Schalungselemente 11 weisen an den ersten Endbereichen 14 gegenüberliegenden zweiten Endbereichen 15 jeweils zwei Verbindungselemente 16 auf, die an den beiden Enden der unteren Längskanten 17 der Schalungselemente 11 angeordnet sind.

Fig. 2 zeigt eine erfindungsgemäße Schalungseinrichtung 2, bei welcher zumindest eine Spreizvorrichtung 18 zum Auseinanderspreizen der zweiten Endbereichen 15 der Schalungselemente 11 (vgl. Fig. 6) ausgehend vom stehenden Zustand der Schalungselemente 11 verwendet wird. Bevorzugt werden zwei Spreizvorrichtungen 18 in einem horizontalen Abstand zueinander vorgesehen. Die Spreizvorrichtungen 18 sind mit den Verbindungselementen 16 der Schalungseinrichtungen 11 lösbar verbunden. In der gezeigten Ausführung weist die Spreizvorrichtung 18 eine an den zweiten Endbereichen 15 der Schalungselemente 11 angreifende Kraftumlenkeinrichtung 19 auf, welche eine Absenkung der Schalungselemente 11 in das Auseinanderspreizen der zweiten Endbereiche 15 der Schalungselemente 11 umwandelt. Die Kraftumlenkeinrichtung 19 weist zwei Hebelelemente 20 auf, welche über ein Schwenklager 21 mit einer beim Auseinanderspreizen der Schalungselemente 11 im Wesentlichen stationären Schwenkachse 22 miteinander verbunden sind. In der gezeigten Ausführungsform gemäß Fig. 2 bis 4 sind als Verbindungselemente 16 Verbindungslaschen vorgesehen, an welchen die Hebelelemente 20 verschwenkbar angebracht sind. In der gezeigten Ausführung sind lösbare Riegelverbindungen zwischen der Spreizvorrichtung 18 und den Verbindungselementen 16 an den Schalungselementen 11 vorgesehen. Die Riegelverbindungen weisen in der gezeigten Ausführung Bolzen 23 und entsprechende Bolzenaufnahmen auf. Somit bilden jeweils ein Hebelelement 20 und eine Verbindungslasche einen Kniehebel. Das Schwenklager 21 weist eine im Wesentlichen horizontale Auflagefläche 24 zur Auflage am Untergrund beim Absenken der Schalungselemente 11 mit der daran angebrachten Spreizvorrichtung 18 auf.

In Fig. 2 sind die Schalungselemente 11 vertikal in dem stehenden Zustand angeordnet, sodass die Schalungsrückseiten 13 zueinander zeigen und die Schalungsvorderseiten 12 bei Anordnung der Schalungseinrichtung 2 in einer Batterieschalung 1 zwischen zwei Schottwänden 6 diesen zugewandt sind.

In der rechten Stellung der Fig. 2 ist das Aufsetzen der Spreizvorrichtung 18 auf dem Untergrund dargestellt, wodurch das Auseinanderspreizen der zweiten Endbereiche 15 der Schalungselemente 11 ausgelöst wird. Fig. 3 zeigt die Umwandlung der Absenkbewegung der Schalungseinrichtung 2 mit der Spreizvorrichtung 18 in das Auseinanderspreizen der zweiten Endbereiche 15 der Schalungselemente 11.

Wie in Fig. 4 gezeigt, sind die Hebelelemente 20 im auseinander gespreizten Zustand der zweiten Endbereiche 15 der Schalungselemente 11 im Wesentlichen horizontal angeordnet.

Zum Herstellen und Trocknen eines Betonfertigteils kann daher folgendes Verfahren durchgeführt werden. Die Schalungseinrichtung 2 wird in der Batterieschalung 1 gemäß Fig. 1 angeordnet, wobei die Schalungselemente 11 der Schalungseinrichtung 2 in einer Betonierposition in einem Innenraum zwischen den zwei Schottwänden 6 angeordnet werden. Danach wird mithilfe der Schalungseinrichtung 2 zumindest ein Betonfertigteil gegossen, wobei bevorzugt an beiden Schalungselementen 11 jeweils ein Betonfertigteil ausgebildet wird. Demzufolge ist mithilfe der Schalungseinrichtung 2 die gleichzeitige Herstellung von zwei Betonfertigteilen möglich. Bei der Anordnung mehrere Schalungseinrichtungen 2 zwischen mehreren Schottwänden 6 in der Batterieschalung 1 können entsprechend viele Betonfertigteile gegossen werden. In einem nächsten Schritt wird die Schalungseinrichtung 2 samt zumindest einem Betonfertigteil mithilfe einer Hebeeinrichtung, beispielsweise der Hebeeinrichtung 9 gemäß Fig. 1, aus dem Innenraum der Batterieschalung herausgehoben. Die Schalungselemente 11 befindet sich dabei in einem stehenden Zustand, in dem die Schalungselemente 11, wie in Fig. 2 gezeigt, vertikal zusammengeklappt angeordnet sind. Danach werden zwei Spreizvorrichtungen 18 gemäß Fig. 2 bis 4 mit den zweiten Endbereichen 15 der Schalungselemente 11 an den beiden Enden der Längsseiten 17 der Schalungselemente 11 verbunden, wobei Bolzen 23 mit entsprechenden Bolzenaufnahmen in Eingriff gebracht werden. Diese Riegelverbindung kann mithilfe von Splints gesichert werden. In einer Ausführungsvariante sind die Bolzen 23 an den Verbindungselementen 16 und die Bolzenaufnahmen an den Hebelelementen 20 vorgesehen. Selbstverständlich kann auch eine vertauschte Anordnung vorgesehen sein. Weiters können die Bolzen 23 lösbar in entsprechenden Bolzenaufnahmen der Verbindungselemente 16 und der Hebelelemente 20 angeordnet werden. In einem nächsten Schritt werden die Schalungselemente 11 mit dem Betonfertigteil und den Spreizvorrichtungen 18 an den zweiten Endbereichen 15 der Schalungselemente 11 in einer Trocknungsposition auf einem Untergrund außerhalb des Innenraums der Batterieschalung 1 angeordnet. Dabei werden die Schalungselemente 11 im stehenden Zustand mit an den Verbindungselementen 16 angeordneten Spreizwerkzeugen 18 mithilfe der Hebeeinrichtung 9 nach unten in Richtung eines Untergrunds bewegt, bis, wie in Fig. 2 rechts gezeigt, die horizontale Auflagefläche 24 am Untergrund aufliegt. Bei weiterem Absenken der Schalungseinrichtung 2 werden die zweiten Endbereiche 15 der Schalungselemente 11 durch die Spreizvorrichtung 18 auseinandergespreizt, indem, wie in Fig. 3 gezeigt, durch die Gewichtskraft der Schalungselemente 11 diese nach unten bewegt werden. Aufgrund der stationären Schwenkachse 22 der Hebelelemente 20 der Spreizvorrichtung 18 und der gelenkigen Verbindung zwischen den Hebelelementen 20 und der Verbindungselemente 16 im zweiten Endbereich 15 der Schalungselemente 11 werden bei Absenken der Schalungselemente 11 diese in den zweiten Endbereichen 15 auseinandergespreizt. Dadurch wird die Absenkbewegung der Schalungselemente 11 beim Anordnen auf dem Untergrund in das Auseinanderspreizen der zweiten Endbereiche 15 der Schalungselemente 11 umgewandelt. Die Schalungselemente 11 werden solange abgesenkt und gespreizt, bis die Verbindungselemente 16 der Schalungselemente 11 am Untergrund aufliegen. Dabei sind die Hebelelemente 20 horizontal ausgerichtet, sodass die zwei Hebelelemente 20 einen Winkel von 180° einschließen. Dadurch sind die Schalungselemente 11 an einem weiteren Auseinanderspreizen gehindert, sodass die Schalungseinrichtung 2 eine stabile Trocknungsposition einnimmt und die Hebeeinrichtung 9 entfernt werden kann, ohne dass die Schalungseinrichtung 2 umkippt.

Fig. 5 zeigt eine weitere erfindungsgemäße Spreizvorrichtung 18, die eine Kraftumlenkeinrichtung 19 mit zwei Hebelelementen 20 aufweist, welche über ein Schwenklager 21 mit einer beim Auseinanderspreizen der Schalungselemente 11 im Wesentlichen stationären Schwenkachse 22 miteinander verbunden sind. Die Hebelelemente 20 sind hier jedoch wesentlich länger als bei der Ausführungsform der Fig. 2 bis 4 ausgebildet. In der gezeigten Ausführungsform gemäß Fig. 5 weisen die Hebelelemente 20 Aufnahmemulden 25 zur Aufnahme entsprechender Führungsbolzen an den zweiten Endbereichen 15 der Schalungselemente 11 auf (vgl. Fig. 7). Weiters weist die Spreizvorrichtung 18 eine Öffnungseinrichtung 26 zum Überführen der Schalungselemente 11 von dem auseinander gespreizten Zustand der zweiten Endbereiche 15 in den liegenden Zustand der Schalungselemente 11 auf. Die Öffnungseinrichtung 26 umfasst eine Führungsbahn 27 zum Führen von Stützelementen 28 an den zweiten Endbereichen 15 der Schalungselemente 11, wobei die Führungsbahn 27 zwei abfallende Übernahmeabschnitte 29 zur Übernahme der Stützelemente 28 aufweist.

In der gezeigten Ausführungsform weist die Spreizvorrichtung 18 eine Spannvorrichtung 30 auf, welche eine Feder aufweist. Die Spannvorrichtung 30 dient zum Vorspannen der Hebelelemente 20 in Richtung einer Ruheposition der Hebelelemente 20 vor dem Auseinanderspreizen der zweiten Endbereiche 15 der Schalungselemente 11. Damit kann das Aufrichten der Schalungselemente 11 beim Überführen von der liegenden Stellung in die stehende Stellung unterstützt werden. In der Ruheposition bilden die beiden stabförmigen Hebelelemente 20 ein V, wobei die Aufnahmemulden 25 an den Enden der Hebelelemente 20 angeordnet sind, die bei dem V oben angeordnet sind. Dabei schließen die beiden Hebelelemente 20 einen Winkel zwischen 15 und 25°, bevorzugt 20°, ein. Weiters weist die in Fig. 7 gezeigte Ausführungsform der Spreizvorrichtung 18 eine lösbare Sperrvorrichtung 31 zum Sperren der Verschwenkung der Hebelelemente 20 in ihrer Ruheposition auf. Die Sperrvorrichtung 31 weist einen Haken 32 und eine korrespondierende Aufnahmevorrichtung 33 zur Aufnahme des Hakens 32 auf. Dabei ist der Haken 32 an einem der zwei Hebelelementen 20 und die Aufnahmevorrichtung 33 an dem anderen der zwei Hebelelementen 20 angeordnet. Der Haken 32 ist über ein Drehlager 34 drehbar an dem einen Hebelelement 20 gelagert. Bei Aufnahme des Hakens 32 in der Aufnahmevorrichtung 33 sind die Hebelelemente 20 miteinander versperrt, sodass diese nicht in entgegengesetzte Richtungen nach unten bewegt werden können. Durch das Lösen des Hakens 32 von der korrespondierenden Aufnahmevorrichtung 33 können die Hebelelemente 20 gegeneinander bewegt werden. Auf einer dem Haken 32 gegenüberliegenden Seite des Drehlagers 34 ist ein Koppelstab 35 angeordnet, der mit einer Druckfeder 36 verbunden ist. Die Druckfeder 36 reicht derart in die Aufnahmemulde 25 des Hebelelements 20, an dem der Haken 32 angeordnet ist, sodass bei Aufnahme der Führungsbolzen in die Aufnahmemulde 25 die Druckfeder 36 betätigt wird, wodurch der mit der Druckfeder 36 verbundene Koppelstab 35 über das Drehlager 34 den Haken 32 von der Aufnahmevorrichtung 33 löst.

Mithilfe der in Fig. 5 gezeigten Ausführungsform der Spreizvorrichtung 18 können die Schalungselemente 11 einer erfindungsgemäßen Schalungseinrichtung 2 in den liegenden Zustand übergeführt werden. Dazu werden zwei Spreizvorrichtungen 18 gemäß der Ausführungsform in Fig. 5 auf einem Untergrund derart angeordnet, dass die Führungsbahnen 27 der Spreizvorrichtungen 18 zueinander parallel ausgerichtet sind. Nach dem Trocknen und Entfernen der Betonfertigteile von den Schalungselementen 11 werden, wie in Fig. 6 gezeigt, die Schalungselemente 11 mithilfe der Hebevorrichtung 9 im stehenden Zustand oberhalb des Untergrunds oberhalb der Spreizvorrichtungen 18 angeordnet. Dabei werden die Schalungselemente 11 derart angeordnet, dass die Bolzen 23, die in den Bohrungen der Verbindungselemente 16 befestigt sind und als Führungsbolzen vorgesehen sind, direkt über den Aufnahmemulden 25 der Spreizvorrichtungen 18 positioniert sind. Danach werden, wie in Fig. 7 gezeigt, die Schalungselemente 11 auf die Spreizvorrichtungen 18 abgesenkt, sodass die Bolzen 23 der Schalungselemente 11 von den Aufnahmemulden 25 der Spreizvorrichtungen 18 aufgenommen werden. In der gezeigten Ausführungsform gemäß Fig. 8-14 weisen die Schalungselemente 11 jeweils zwei Bolzen 23 auf, sodass die insgesamt vier Bolzen 23 der Schalungselemente 11 in die insgesamt vier Aufnahmemulden 25 der zwei Spreizvorrichtungen 18 aufgenommen werden. Bei Aufnahme der Bolzen 23 in die Aufnahmemulde 25 werden die Druckfedern 36 der zwei Spreizvorrichtungen 18 betätigt, wodurch die mit den Druckfedern 36 verbundenen Koppelstäbe 35 jeweils die Haken 32 von den Aufnahmevorrichtungen 33 lösen. Bei weiterem Absenken der Schalungselemente 11 werden die zweiten Endbereiche 15 mithilfe der Hebelelemente 20 der Spreizvorrichtungen 18 auseinandergespreizt, wobei, wie in Fig. 10 und 11 gezeigt, die Hebelelemente 20 einer jeden Spreizvorrichtung 18 über die Schwenkachse 22 jeweils in entgegengesetzte Richtungen geschwenkt werden, bis die Stützelemente 28 der Schalungselemente 11, wie in Fig. 12 gezeigt, auf den abfallenden Übernahmeabschnitten 29 aufliegen. In der gezeigten Ausführungsform gemäß Fig. 6-12 sind die insgesamt vier Stützelemente 28 der zwei Schalungselemente 11 Stützbolzen, die bei Aufnahme der Verbindungselemente 16 und der Bolzen 23 in die Aufnahmemulden 25 der Spreizvorrichtungen 18 oberhalb der zwei Führungsbahnen 27 angeordnet sind. Alternativ können die Stützelemente 28 als Stützrollen ausgeführt sein. Die insgesamt vier Übernahmeabschnitte 29 der zwei Führungsbahnen 27 sind derart angeordnet, dass bei Absenken und Auseinanderspreizen der zweiten Endbereiche 15 der Schalungselemente 11 die Stützelemente 28 der Schalungselemente 11 auf den Übernahmeabschnitten 29 der Führungsbahnen 27 aufliegen. Bei weiterem Absenken der Schalungselemente 11 werden diese durch ein Führen der Stützelemente 28 auf den Führungsbahnen 27 weiter auseinandergespreizt, wobei sich die Bolzen 23 aus den Aufnahmemulden 25 der Spreizvorrichtungen 18 bewegen. Somit werden, wie in den Fig. 11-14 gezeigt, die Schalungselemente 11 mittels der Führungsbahnen 27 der Öffnungseinrichtungen 26 vom auseinander gespreizten Zustand der zweiten Endbereiche 15 in den liegenden Zustand der Schalungselemente 11 bewegt. Dadurch können die Schalungselemente 11 einfach gereinigt und neu bestückt werden.

## Patentansprüche

1. Schalungseinrichtung (2), insbesondere zur Anordnung zwischen zwei Schottwänden (6) einer Batterieschalung (1), zum Herstellen von Bauelementen, insbesondere Betonfertigteilen, aufweisend:
zwei Schalungselemente (11), insbesondere Schalungsplatten, die jeweils eine Schalungsvorderseite (12) zur Beaufschlagung mit Beton und eine Schalungsrückseite (13) aufweisen, wobei die Schalungselemente (11) an ersten Endbereichen (14) verschwenkbar miteinander verbunden sind, so dass die Schalungselemente (11) von einem stehenden Zustand in einen liegenden Zustand überführbar sind,
eine Spreizvorrichtung (18) zum Auseinanderspreizen von den ersten Endbereichen (14) gegenüberliegenden zweiten Endbereichen (15) der Schalungselemente (11) ausgehend vom stehenden Zustand der Schalungselemente (11), **dadurch gekennzeichnet, dass** die Spreizvorrichtung (18) eine jeweils an den zweiten Endbereichen (15) der Schalungselemente (11) angreifende Kraftumlenkeinrichtung (19) aufweist, welche eine Absenkung der Schalungselemente (11) in das Auseinanderspreizen der zweiten Endbereiche (15) der Schalungselemente (11) umwandelt.

2. Schalungseinrichtung (2) nach Anspruch 1, **dadurch gekennzeichnet, dass** die Kraftumlenkeinrichtung (19) zwei Hebelelemente (20) aufweist, welche über ein Schwenklager (21) mit einer beim Auseinanderspreizen der Schalungselemente (11) vorzugsweise im Wesentlichen stationären Schwenkachse (22) miteinander verbunden sind.

3. Schalungseinrichtung (2) nach Anspruch 2, **dadurch gekennzeichnet, dass** das Schwenklager (21) eine vorzugsweise im Wesentlichen horizontale Auflagefläche (24) zur Auflage am Untergrund beim Absenken der Schalungselemente (11) mit der daran angebrachten Spreizvorrichtung (18) aufweist.

4. Schalungseinrichtung (2) nach Anspruch 2 oder 3, **dadurch gekennzeichnet, dass** die Hebelelemente (20) Aufnahmemulden (25) zur Aufnahme entsprechender Führungselemente, insbesondere Führungsbolzen, an den zweiten Endbereichen (15) der Schalungselemente (11) aufweisen.

5. Schalungseinrichtung (2) nach einem der Ansprüche 2 bis 4, **dadurch gekennzeichnet, dass** eine Spannvorrichtung (30), insbesondere eine Feder, zum Vorspannen der Hebelelemente (20) in Richtung einer Ruheposition der Hebelelemente (20) vor dem Auseinanderspreizen der zweiten Endbereiche (15) der Schalungselemente (11) vorgesehen ist.

6. Schalungseinrichtung (2) nach einem der Ansprüche 2 bis 5, **dadurch gekennzeichnet, dass** eine lösbare Sperrvorrichtung (31) zum Sperren der Verschwenkung der Hebelelemente (20) in ihrer Ruheposition vorgesehen ist.

7. Schalungseinrichtung (2) nach einem der Ansprüche 1 bis 6, **dadurch gekennzeichnet, dass** eine Öffnungseinrichtung (26) zum Überführen der Schalungselemente (11) von dem auseinander gespreizten Zustand der zweiten Endbereiche (15) in den liegenden Zustand der Schalungselemente (11) vorgesehen ist.

8. Schalungseinrichtung (2) nach Anspruch 7, **dadurch gekennzeichnet, dass** die Öffnungseinrichtung (26) zumindest eine Führungsbahn (27) zum Führen von Stützelementen (28), insbesondere Stützrollen, an den zweiten Endbereichen (15) der Schalungselemente (11) aufweist.

9. Schalungseinrichtung (2) nach Anspruch 8, **dadurch gekennzeichnet, dass** die zumindest eine Führungsbahn (27) zumindest einen abfallenden Übernahmeabschnitt (29) zur Übernahme der Stützelemente (28), insbesondere Stützrollen, aufweist.

10. Batterieschalung (1) aufweisend:
zwei Schottwände (6),
eine Schalungseinrichtung (2) nach einem der Ansprüche 1 bis 9.

11. Verfahren zum Herstellen eines Betonfertigteils mit den Schritten:
Vorsehen einer Batterieschalung (1) nach Anspruch 10,
Anordnen der Schalungselemente (11) in einer Betonierposition in einem Innenraum zwischen den zwei Schottwänden (6),
Gießen des Betonfertigteils in dem Innenraum,
Entfernen der Schalungselemente (11) mit dem Betonfertigteil aus dem Innenraum der Batterieschalung (1),
Verbinden der Spreizvorrichtung (18) mit den zweiten Endbereichen (15) der Schalungselemente (11), und
Anordnen der Schalungselemente (11) mit dem Betonfertigteil und der Spreizvorrichtung (18) an den zweiten Endbereichen (15) der Schalungselemente (11) in einer Trocknungsposition auf einem Untergrund außerhalb des Innenraums der Batterieschalung (1), wobei die zweiten Endbereiche (15) der Schalungselemente (11) durch die Spreizvorrichtung (18) auseinandergespreizt werden, wobei die Absenkbewegung der Schalungselemente (11) beim Anordnen auf dem Untergrund in das Auseinanderspreizen der zweiten Endbereiche (15) der Schalungselemente (11) umgewandelt wird.

12. Verfahren zum Vorbereiten des Herstellens eines Betonfertigteils mit den Schritten:
Vorsehen einer Schalungseinrichtung (2) nach einem der Ansprüche 1 bis 9,
Anordnen der Schalungselemente (11) im stehenden Zustand oberhalb eines Untergrunds,
Anordnen der Spreizvorrichtung (18) auf dem Untergrund,
Absenken der Schalungselemente (11) auf die Spreizvorrichtung (18) auf dem Untergrund,
Auseinanderspreizen der zweiten Endbereiche (15) der Schalungselemente (11) mittels der Spreizvorrichtung (18).

13. Verfahren nach Anspruch 12, **gekennzeichnet durch** die weiteren Schritte:
Bewegen der Schalungselemente (11) vom auseinander gespreizten Zustand der zweiten Endbereiche (15) mittels einer Öffnungseinrichtung (26) in den liegenden Zustand der Schalungselemente (11) .

## Claims

1. Formwork device (2), in particular for arrangement between two partition walls (6) of a battery formwork (1), for producing construction elements, in particular precast concrete parts, comprising:
two formwork elements (11), in particular formwork panels, each of which comprises a formwork front side (12) for being applied with concrete and a formwork rear side (13), the formwork elements (11) being pivotally connected to one another at first end regions (14) so that the formwork elements (11) can be transferred from a standing state into a lying state,
a spreading apparatus (18) for spreading apart second end regions (15) of the formwork elements (11) opposite the first end regions (14) starting from the standing state of the formwork elements (11), **characterised in that** the spreading apparatus (18) comprises a force deflection device (19) which engages in each case at the second end regions (15) of the formwork elements (11) and converts a lowering of the formwork elements (11) into the spreading apart of the second end regions (15) of the formwork elements (11).

2. Formwork device (2) according to claim 1, **characterised in that** the force deflection device (19) comprises two lever elements (20) which are connected to one another via a pivot bearing (21) having a pivot axis (22) which is preferably substantially stationary when the formwork elements (11) are spread apart.

3. Formwork device (2) according to claim 2, **characterised in that** the pivot bearing (21) comprises a preferably substantially horizontal support surface (24) for resting on the substrate when lowering the formwork elements (11) with the spreading apparatus (18) attached thereto.

4. Formwork device (2) according to either claim 2 or claim 3,
**characterised in that** the lever elements (20) comprise receiving recesses (25) for receiving corresponding guide elements, in particular guide bolts, at the second end regions (15) of the formwork elements (11).

5. Formwork device (2) according to any of claims 2 to 4,
**characterised in that** a tensioning apparatus (30), in particular a spring, is provided for pretensioning the lever elements (20) in the direction of a resting position of the lever elements (20) before the second end regions (15) of the formwork elements (11) are spread apart.

6. Formwork device (2) according to any of claims 2 to 5,
**characterised in that** a releasable locking apparatus (31) is provided for locking the pivoting of the lever elements (20) in their resting position.

7. Formwork device (2) according to any of claims 1 to 6,
**characterised in that** an opening device (26) is provided for transferring the formwork elements (11) from the spread-apart state of the second end regions (15) to the lying state of the formwork elements (11).

8. Formwork device (2) according to claim 7, **characterised in that** the opening device (26) comprises at least one guide path (27) for guiding support elements (28), in particular support rollers, at the second end regions (15) of the formwork elements (11).

9. Formwork device (2) according to claim 8, **characterised in that** the at least one guide path (27) comprises at least one sloping transfer portion (29) for transferring the support elements (28), in particular support rollers.

10. Battery formwork (1) comprising:
two partition walls (6), and
a formwork device (2) according to any of claims 1 to 9.

11. Method for producing a precast concrete part, having the steps of:
providing a battery formwork (1) according to claim 10,
arranging the formwork elements (11) in a concreting position in an interior space between the two partition walls (6),
casting the precast concrete part in the interior space,
removing the formwork elements (11) with the precast concrete part from the interior space of the battery formwork (1),
connecting the spreading apparatus (18) to the second end regions (15) of the formwork elements (11), and
arranging the formwork elements (11) with the precast concrete part and the spreading apparatus (18) at the second end regions (15) of the formwork elements (11) in a drying position on a substrate outside the interior space of the battery formwork (1), wherein the second end regions (15) of the formwork elements (11) are spread apart by the spreading apparatus (18), wherein, during arrangement on the substrate, the lowering movement of the formwork elements (11) is converted into the spreading apart of the second end regions (15) of the formwork elements (11).

12. Method for preparing the production of a precast concrete part, having the steps of:
Providing a formwork device (2) according to any of claims 1 to 9,
arranging the formwork elements (11) in the standing state above a substrate,
arranging the spreading apparatus (18) on the substrate,
lowering the formwork elements (11) onto the spreading apparatus (18) on the substrate,
spreading apart the second end regions (15) of the formwork elements (11) by means of the spreading apparatus (18).

13. Method according to claim 12, **characterized by** the further steps of:
moving the formwork elements (11) from the spread-apart state of the second end regions (15) into the lying state of the formwork elements (11) by means of an opening device (26).

## Revendications

1. Dispositif de coffrage (2), en particulier pour la disposition entre deux cloisons (6) d'un coffrage en batterie (1), pour la réalisation d'éléments de construction, en particulier de pièces préfabriquées en béton, présentant:
deux éléments de coffrage (11), en particulier des panneaux de coffrage, qui présentent chacun une face avant de coffrage (12) pour le chargement avec du béton et une face arrière de coffrage (13), où les éléments de coffrage (11) sont reliés de manière pivotante l'un à l'autre au niveau de premières zones d'extrémité (14), de sorte que les éléments de coffrage (11) peuvent être amenés à passer d'un état debout à un état couché,
un dispositif d'écartement (18) pour écarter l'une de l'autre des deuxièmes zones d'extrémité (15) des éléments de coffrage (11) opposées aux premières zones d'extrémité (14), à partir de l'état debout des éléments de coffrage (11), **caractérisé en ce que** le dispositif d'écartement (18) présente un dispositif de déviation de force (19) agissant au niveau des deuxièmes zones d'extrémité (15) des éléments de coffrage (11), qui convertit un abaissement des éléments de coffrage (11) en l'écartement l'une de l'autre des deuxièmes zones d'extrémité (15) des éléments de coffrage (11).

2. Dispositif de coffrage (2) selon la revendication 1, **caractérisé en ce que** le dispositif de déviation de force (19) présente deux éléments de levier (20) qui sont reliés l'un à l'autre par l'intermédiaire d'un palier pivotant (21) avec un axe de pivotement (22) de préférence sensiblement fixe lors de l'écartement l'un de l'autre des éléments de coffrage (11).

3. Dispositif de coffrage (2) selon la revendication 2, **caractérisé en ce que** le palier pivotant (21) présente une surface d'appui (24) de préférence sensiblement horizontale pour l'appui sur la base lors de l'abaissement des éléments de coffrage (11) avec le dispositif d'écartement (18) fixé à ceux-ci.

4. Dispositif de coffrage (2) selon la revendication 2 ou 3, **caractérisé en ce que** les éléments de levier (20) présentent des gouttières de réception (25) pour recevoir des éléments de guidage correspondants, en particulier des boulons de guidage, au niveau des deuxièmes zones d'extrémité (15) des éléments de coffrage (11).

5. Dispositif de coffrage (2) selon l'une des revendications 2 à 4, **caractérisé en ce qu'**un dispositif tendeur (30), en particulier un ressort, pour précontraindre les éléments de levier (20) en direction d'une position de repos des éléments de levier (20) avant l'écartement l'une de l'autre des deuxièmes zones d'extrémité (15) des éléments de coffrage (11) est prévu.

6. Dispositif de coffrage (2) selon l'une des revendications 2 à 5, **caractérisé en ce qu'**un dispositif de blocage libérable (31) pour bloquer le pivotement des éléments de levier (20) dans leur position de repos est prévu.

7. Dispositif de coffrage (2) selon l'une des revendications 1 à 6, **caractérisé en ce qu'**un dispositif d'ouverture (26) pour faire passer les éléments de coffrage (11) de l'état écarté l'une de l'autre des deuxièmes zones d'extrémité (15) à l'état couché des éléments de coffrage (11) est prévu.

8. Dispositif de coffrage (2) selon la revendication 7, **caractérisé en ce que** le dispositif d'ouverture (26) présente au moins une voie de guidage (27) pour guider des éléments de support (28), en particulier des rouleaux de support, au niveau des deuxièmes zones d'extrémité (15) des éléments de coffrage (11).

9. Dispositif de coffrage (2) selon la revendication 8, **caractérisé en ce que** la au moins une voie de guidage (27) présente au moins une section de reprise inclinée (29) pour la reprise des éléments de support (28), en particulier des rouleaux de support.

10. Coffrage en batterie (1) présentant:
deux cloisons (6),
un dispositif de coffrage (2) selon l'une des revendications 1 à 9.

11. Procédé de réalisation d'une pièce préfabriquée en béton avec les étapes:
fourniture d'un coffrage en batterie (1) selon la revendication 10,
disposition des éléments de coffrage (11) dans une position de bétonnage dans un espace intérieur entre les deux cloisons (6),
coulage de la pièce préfabriquée en béton dans l'espace intérieur,
retrait des éléments de coffrage (11) avec la pièce préfabriquée en béton de l'espace intérieur du coffrage en batterie (1),
liaison du dispositif d'écartement (18) aux deuxièmes zones d'extrémité (15) des éléments de coffrage (11), et
disposition des éléments de coffrage (11) avec la pièce préfabriquée en béton et le dispositif d'écartement (18) au niveau des deuxièmes zones d'extrémité (15) des éléments de coffrage (11) dans une position de séchage sur une base à l'extérieur de l'espace intérieur du coffrage en batterie (1), où les deuxièmes zones d'extrémité (15) des éléments de coffrage (11) sont écartées l'une de l'autre par le dispositif d'écartement (18), où le mouvement d'abaissement des éléments de coffrage (11) est converti en l'écartement l'une de l'autre des deuxièmes zones d'extrémité (15) des éléments de coffrage (11) lors de la disposition sur la base.

12. Procédé de préparation de la réalisation d'une pièce préfabriquée en béton avec les étapes:
fourniture d'un dispositif de coffrage (2) selon l'une des revendications 1 à 9,
disposition des éléments de coffrage (11) à l'état debout au-dessus d'une base,
disposition du dispositif d'écartement (18) sur la base,
abaissement des éléments de coffrage (11) sur le dispositif d'écartement (18) sur la base,
écartement l'une de l'autre des deuxièmes zones d'extrémité (15) des éléments de coffrage (11) au moyen du dispositif d'écartement (18).

13. Procédé selon la revendication 12, **caractérisé par** les étapes supplémentaires:
déplacement des éléments de coffrage (11) de l'état écarté l'une de l'autre des deuxièmes zones d'extrémité (15) à l'état couché des éléments de coffrage (11) au moyen d'un dispositif d'ouverture (26).
